# EUROPÄISCHE PATENTSCHRIFT

(11) **EP 0 881 190 B1**
(45) Veröffentlichungstag und Bekanntmachung des Hinweises auf die Patenterteilung: **23.10.2002**
(21) Anmeldenummer: 98250144.7
(22) Anmeldetag: 24.04.1998
(51) Int. Cl.: B66C 23/50

(54) **Schienengebundener Mobilkran mit einem an das Kranfahrzeug gekoppelten Hilfswagen**
Track-bound mobile crane with coupled auxiliary wagon
Grue mobile pour voie ferrée avec wagon auxiliaire accouplée

(30) Priorität: 26.05.1997 DE 19722884
(43) Veröffentlichungstag der Anmeldung: 02.12.1998
(73) Patentinhaber: Demag Mobile Cranes GmbH, 66482 Zweibrücken (DE)
(72) Erfinder: Kröll, Joachim, 41363 Jüchen (DE); Richter, Peter, Dipl.-Ing., 50126 Bergheim (DE); Franzen, Hermann, Dipl.-Ing., 41238 Mönchengladbach (DE)
(74) Vertreter: Meissner, Peter E., Dipl.-Ing.

(56) Entgegenhaltungen:
- DD-A- 232 602
- DE-A- 4 006 332
- US-A- 2 157 376

## Beschreibung

Die Erfindung betrifft einen schienengebundenen Mobilkran mit einem an das Kranfahrzeug gekoppelten Hilfswagen mit einer Abstützvorrichtung für den Auslegerkopf des im wesentlichen horizontal gelegten und am Auslegerfuß an dem Drehgestell des Mobilkranes angelenkten Auslegers während der Transportfahrt.

Schienengebundene Mobilkrane mit Transportwagen zur Ablage des Auslegers sind an sich bekannt. So ist beispielsweise in der DE-AS 1282271, die dem Oberbegriff des Anspruchs 1 zugrundeliegt, eine Lösung beschrieben, bei der zur Entlastung der Unterwagenachsen der Ausleger mit seiner Spitze auf einem mit dem Mobilkran gekoppelten Transportwagen abgelegt wird, so daß ein Teil des Auslegergewichtes von dem Transportwagen aufgenommen wird.

Eine andere Lösung zur Ablage des Auslegers eines Mobilkranes ist in der DE-AS 1234959 beschrieben und bildlich dargestellt; erkennbar wird dort der Kopf des Auslegers in der Transportstellung, in der der Ausleger im wesentlichen horizontal angeordnet ist, auf einer Abstützvorrichtung abgelegt, die ihrerseits auf dem dort als Schutzwagen bezeichneten Transportwagen befestigt ist. In dieser Schrift ist auch das Problem angesprochen, daß der Ausleger des Mobilkranes beweglich abgelegt sein muß, weil bei Kurvenfahrten eine Schrägstellung des Auslegers gegenüber dem Hilfswagen eintritt.

Während bei dem erstgenannten Vorschlag der Ausgleich der Achsbelastung im Vordergrund steht und die dort zum Patent geführte Lösung eine Abstützung des Auslegers auf dem Unterwagen des Mobilkranes vorschlägt, kommt die als zweites beschriebene Lösung der Erfindung am nächsten und bildet die Gattung dieser Patentanmeldung.

Die gattungsgemäße Lösung berücksichtigt jedoch nicht, daß neben den Schwenkbewegungen zwischen dem Mobilkran und dem Hilfswagen bei Kurvenfahrten noch andere Einflüsse auf den Ausleger einwirken, die bei der Ablage des Auslegers auf einer Abstützvorrichtung der beschriebenen Art berücksichtigt werden müssen. So ergeben sich beispielsweise Abstandsänderungen zwischen den beiden Fahrzeugen, wenn diese gebremst werden und die Puffer der Fahrzeuge einfedern. Gleiche Abstandsänderungen treten ein durch Kupplungsspiel zwischen Mobilkran und Hilfswagen, oder wenn Rampen überfahren werden, wobei Mobilkran und Hilfswagen zueinander geneigt werden. Auch Kurvenüberhöhungen der Schienenstrecke sind zu kompensieren.

Bei einer Lösung, wie sie in der DE-AS 1234959 vorgeschlagen ist, würden alle diese Einflüsse von der Abstützvorrichtung bzw. von dem Schwenklager des Auslösers am Drehgestell des Mobilkranes aufgenommen werden müssen. Mittel und Maßnahmen, dies zu verhindern oder zu kompensieren sind nicht vorgesehen. Lediglich Bewegungen aus der Kurvenfahrt in einer horizontalen Ebene werden bei dieser bekannten Lösung berücksichtigt, indem die Druckstangen zur Bewegung des verschwenkbaren Daches des dort geschützten Kranes längenveränderbar gestaltet sind. Diese Maßnahme reicht aber für die tatsächlich auftretenden Bewegungen und Bewegungsänderungen nicht aus.

Aufgabe der vorliegenden Erfindung ist es, ausgehend von einem schienengebundenen Mobilkran mit in Transportstellung auf einem Hilfswagen abgelegten Ausleger, diesen Mobilkran so zu verbessern, daß Relativbewegungen zwischen Mobilkran und Hilfswagen aus Kupplungsspiel, Pufferspiel, Puffereinfederung, Rampenfahrt, Kurvenfahrt und Kurvenüberhöhungen ausgeglichen werden, ohne daß Zwangskräfte an dem Kranausleger, dem Krandrehwerk und dem Hilfswagen entstehen.

Zur Lösung der Aufgabe wird erfindungsgemäß vorgeschlagen, daß der an den Ausleger in Längsrichtung angesetzte Auslegerkopf vertikalgelenkig mit dem Ausleger verbunden und auf einem Widerlager der Abstützvorrichtung ablegbar ist, die um eine horizontale, quer zur Hilfswagenlängsachse ausgerichtete Achse schwenkbar auf dem Hilfswagen befestigt ist, wobei der Auslegerkopf im abgelegten Zustand mit dem Widerlager mittels einem Lösbaren Raumgelenk verbunden ist, das seinerseits auf der Abstützvorrichtung quer zur Hilfswagenlänsgsachse verschiebbar ist.

Durch den Vorschlag der Erfindung wird eine kostengünstige und leicht zu handhabende Auslegerstütze mit allen notwendigen Freiheitsgraden geschaffen. Die vertikalgelenkige Anordnung des Auslegerkopfes, an dem Kranhaken und/oder Flasche befestigt sind, hält den Wippzylinder des Teleskopauslegers frei von in einer vertikalen Ebene wirkenden Kräften. Das freie Ende des Auslegerkopfes ist auf der Abstützvorrichtung gelenkig abgelegt; durch die Verschiebbarkeit des Widerlagers auf der Abstützvorrichtung quer zur Auslegerlängsachse werden Verschiebungen der Auslegerspitze bzw. des Auslegerkopfes in seitlicher Richtung ermöglicht, ohne daß Zwangskräfte auf den Hilfswagen wirken. Somit wird der relativ große seitliche Versatz des Auslegers ausgeglichen, der sich beim Durchfahren von kleinen Kurvenradien zwischen dem Ausleger und der Abstützvorrichtung einstellt.

In einer Ausgestaltung der Erfindung ist vorgesehen, daß die Verbindung des Auslegerkopfes mit dem Ausleger über eine horizontale, quer zur Auslegerlängsachse verlaufende Schwenkachse am Obergurt des Auslegers und einen Kontaktstoß am Untergurt erfolgt. Die horizontale Schwenkachse wird durch Bolzen gebildet, der Kontaktstoß an dem Untergurt begrenzt den Verschwenkweg des Auslegerkopfes nach unten beim Anheben des Auslegers in seiner Arbeitsstellung.

Vorzugsweise ist nach einer weiteren Ausgestaltung der Erfindung das Widerlager für den Auslegerkopf auf einem Stützwagen angeordnet, der auf der dem Schwenklager abgewandten Seite der Abstützvorrichtung quer zur Längsachse des Hilfswagens an Schienen reibungsarm frei verfahrbar ist. Dazu weist der Stützwagen vorteilhafterweise Räder auf, die beidseitig des Stützwagens in Schienen verfahrbar sind, so daß das reibungsarme Verschieben des Widerlagers möglich ist.

Das Widerlager ist nach einer anderen Ausgestaltung der Erfindung als Kugelkalotte ausgebildet, die mit einer am Auslegerkopf befestigten Kugel eine Kugelgelenkverbindung bildet. Auf diese Weise können Längenveränderungen der vorstehend beschriebenen Art zwischen dem Auslegerkopf und der Abstützvorrichtung nach allen Richtungen aufgenommen werden, ohne daß Zwangskräfte in Teile des Fahrzeuges geleitet werden.

Um zu verhindern, daß der Auslegerkopf aus dem Widerlager nach oben herausschwenkt, ist nach einer weiteren Ausgestaltung der Erfindung vorgesehen, daß an der Abstützvorrichtung um die obere Hälfte der Kugel legbare Verriegelungen vorgesehen sind, mit denen die Kugel in der Kalotte vertikal festlegbar ist. Diese Verriegelungen sind vorzugsweise zweiteilig ausgebildet und werden scherenartig über die Kugel geschoben.

Die Abstützvorrichtung ist nach einer Ausgestaltung um ihre horizontale Achse in eine horizontale Ruhelage auf dem Hilfswagen verschwenkbar. Diese Verschwenkung ist dann von Bedeutung, wenn auf dem Hilfswagen neben der Abstützung des Auslegerkopfes auch Lasten, z.B. die seitlichen Abstützungen und/oder Gegengewichte des Mobilkranfahrzeuges transportiert werden sollen. Dann nämlich muß zum Aufnehmen dieser Lasten der Ausleger in Richtung des Hilfswagens ausfahrbar sein; die aufzunehmenden Lasten müssen bei gegebenenfalls nach oben beschränkter Arbeitshöhe aufgenommen und transportiert werden können, ohne daß die Abstützvorrichtung diesen Vorgang behindert.

Um die Abstützvorrichtung leichter aus der Ruhelage in die Abstützlage verbringen zu können, ist mindestens ein Kraftspeicher zwischen dem Hilfswagen und der Abstützvorrichtung derartig angelenkt, daß die im wesentlichen der Eigengewichtskraft der Abstützvorrichtung entsprechende, in dem Kraftspeicher gespeicherte Kraft die Aufrechtbewegung der Abstützvorrichtung aus der horizontalen Ruhelage unterstützt und die Abstützvorrichtung im unbelasteten Zustand gegen einen ihrer Schwenkbewegung begrenzenden Anschlag bewegt. Die Kraftspeicher können beispielsweise Zugfedern sein, die einerseits an der Abstützvorrichtung und andererseits an einem Haltearm eines Lagerbockes befestigt sind, an dem die horizontale Schwenkachse für die Abstützvorrichtung vorgesehen ist und der die Verbindung mit dem Hilfswagen herstellt.

Mit der Erfindung wird eine einfache und funktionssichere Lösung der eingangs beschriebenen Probleme geschaffen; alle Relativbewegungen zwischen Mobilkran und Hilfswagen aus Kupplungsspiel, Pufferspiel, Puffereinfederung, Rampenfahrt, Kurvenfahrt und Kurvenüberhöhung werden ausgeglichen, ohne daß Kranausleger und Krandrehwerk belastet werden.

Ein Ausführungsbeispiel der Erfindung ist in der Zeichnung dargestellt und wird nachfolgend beschrieben. Es zeigt:
- Figur 1: die Seitenansicht eines erfindungsgemäßen Mobilkranes,
- Figur 2: die Draufsicht auf den Mobilkran nach Figur 1,
- Figur 3: die Draufsicht auf den Mobilkran nach Figur 1 bei Kurvenfahrt,
- Figur 4: die erfindungsgemäße Abstützvorrichtung in der Seitenansicht,
- Figur 5: die erfindungsgemäße Abstützvorrichtung in der Vorderansicht, und
- Figur 6: die erfindungsgemäße Abstützvorrichtung im abgelegten Zustand.

In Figur 1 ist die Seitenansicht eines schienengebundenen Mobilkranes 1 gekoppelt mit einem Hilfswagen 2 in Transportstellung dargestellt. Der Kranausleger 3 besteht aus dem Grundausleger 3.1, mindestens einem Teleskopauslegerteil 3.2 und dem vertikal schwenkbaren Auslegerkopf 3.3, der am Obergurt in einem Bolzenstoß 4 und am Untergurt über einem Kontaktstoß 5 gelagert ist. In der Transportstellung stützt sich der Auslegerkopf erfindungsgemäß auf dem Bolzenstoß 4 und der Abstützvorrichtung 6 ab.

Wie Figur 2, die eine Draufsicht auf den schienengebundenen Mobilkran 1, gekoppelt mit dem Hilfswagen 2 in Transportstellung bei Geradeausfahrt erkennen läßt, liegt der Auslegerkopf 3.3 etwa in der Längsachse der beiden Fahrzeuge und stützt sich mittig auf der Abstützvorrichtung 6 ab.

Figur 3 zeigt den Mobilkran und den Hilfswagen in der Stellung, die sich bei Kurvenfahrt der Fahrzeuge ergibt. Dargestellt ist ein minimal zulässige Kurvenradius, auf den die Abstützvorrichtung ausgelegt ist. Erkennbar stützt sich in dieser Stellung der Auslegerkopf 3.3 außermittig auf der Abstützvorrichtung 6 ab, wozu diese in besonderer Weise ausgebildet ist, die in Fig.4 gezeigt ist.

In Figur 4 ist in einer Seitenansicht erkennbar, daß die Abstützvorrichtung 6 an dem auf dem Hilfswagen befestigten Lagerbock 7 gelagert ist und auf der Ablagestütze 8 einen mit 9 bezeichneten Stützwagen trägt. Die Abstützvorrichtung 6 schwenkt mit der Ablagestütze 8 um die horizontale Achse 10, wobei die Lagerbuchsen 11 eine kleine Gleitreibungszahl garantieren. Unterhalb der durch Achsen 10 und Lagerbuchsen 11 gebildeten Schwenklagerung 12 begrenzt ein Anschlag 13 den der Ablagerichtung der Abstützvorrichtung entgegengesetzten Schwenkbereich der Abstützvorrichtung 6.

Auf der der Schwenklagerung 12 entgegengesetzten Seite der Abstützvorrichtung 6 ist eine horizontale Rollbahn 14 an der Ablagestütze 8 vorgesehen, die quer zur Hilfswagenlängsachse verläuft und aus zwei Führungsschienen 14.1 und 14.2 besteht, die in Klemmflanschen 15 gelagert sind. Vier Kombirollen 16, die den Rollwagen 9 radial und axial führen, ermöglichen einen reibungsarmen seitlichen Versatz des Stützwagens 9 auf der Rollbahn 14. In der Mitte des Stützwagens 9 dient eine Kugelkalotte 17, die vorzugsweise aus einem Kunststoff gebildet ist, einer vorzugsweise aus Stahl gebildeten Kugel 18, die am Auslegerkopf 3.3 befestigt ist, als Stützlager. Eine zweiteilige Verriegelung 19 sichert die Verbindung nach oben, indem sich die Verriegelungsteile scherenartig um bzw. über die Kugel 18 legen.

Zwischen Lagerbock 7 und Ablagestütze 8 der Abstützvorrichtung 6 sind zwei Zugfedern 20 gespannt. Sie kompensieren zum Teil das Eigengewicht der Abstützvorrichtung und erleichtern das manuelle Aufrichten und Ablegen.

Die Relativbewegungen zwischen Mobilkran und Hilfswagen aus Kupplungsspiel, Pufferspiel, Puffereinfederung, Rampenfahrt, Kurvenfahrt und Kurvenüberhöhung werden im Bereich von ± X ausgeglichen.

Wie Figur 5 in einer um 90° gedrehten Ansicht der Abstützvorrichtung erkennen läßt, wird die Relativbewegung zwischen Mobilkran und Hilfswagen aus den in der anderen Achsrichtung wirkenden Bewegungen im Bereich von ± Y ausgeglichen. Dieser Bereich entspricht dem Verfahrweg des Stützwagens 9 auf der Rollbahn 14, deren Länge so abgestimmt ist, daß auch die kleinstzulässigen Kurvenradien kompensiert werden können.

Figur 6 zeigt in einer Seitenansicht die auf dem Hilfswagen 2 abgelegte Abstützvorrichtung. Sie liegt elastisch bei 21 gelagert und mittels einer Klinke 22 gesichert auf einem Lagerbock 23, wie dies auch in Figur 1 in der strichpunktierten Stellung erkennbar ist. Die Federn 20 sind dabei gestreckt und speichern die notwendige Kraft, mit der die Aufrichtbewegung der Abstützvorrichtung 6 unterstützt wird.

## Patentansprüche

1. Schienengebundener Mobilkran mit einem an das Kranfahrzeug gekoppelten Hilfswagen mit einer Abstützvorrichtung für den Auslegerkopf des im wesentlichen horizontal gelegten und am Auslegerfuß an dem Drehgestell des Mobilkranes angelenkten Auslegers während der Transportfahrt,
**dadurch gekennzeichnet,**
**daß** der den Ausleger (3) in Längsachsrichtung verlängernde Auslegerkopf (3:3) vertikalgelenkig (4) mit dem Ausleger (3) verbunden und auf einem Widerlager der Abstützvorrichtung (6) ablegbar ist, die um eine horizontale, quer zur Hilfswagenlängsachse ausgerichtete Achse (10) schwenkbar auf dem Hilfswagen (2) befestigt ist, wobei der Auslegerkopf im abgelegten Zustand mit dem Widerlager mittels einem lösbaren Raumgelenk verbunden ist, das seinerseits auf der Abstützvorrichtung (6) quer zur Hilfswagenlängsachse verschiebbar ist.

2. Schienengebundener Mobilkran mit einem an das Kranfahrzeug gekoppelten Hilfswagen nach Anspruch 1,
**dadurch gekennzeichnet,**
**daß** die Verbindung des Auslegerkopfes (3:3) über eine horizontale, quer zur Auslegerlängsachse verlaufende Schwenkachse (4) am Obergurt der Auslegers (3) und einen Kontaktstoß (5) am Untergurt erfolgt.

3. Schienengebundener Mobilkran mit einem an das Kranfahrzeug gekoppelten Hilfswagen nach Anspruch 1 und 2,
**dadurch gekennzeichnet,**
**daß** das Widerlager (19) für den Auslegerkopf (3:3) auf einem Stützwagen (9) angeordnet ist, der auf der dem Schwenklager (12) abgewandten Seite der Abstützvorrichtung (6) quer zur Längsachse des Hilfswagens (2) an Schienen (14) reibungsarm frei verfahrbar ist.

4. Schienengebundener Mobilkran mit einem an das Kranfahrzeug gekoppelten Hilfswagen nach Anspruch 1 bis 3,
**dadurch gekennzeichnet,**
**daß** das Widerlager für den Auslegerkopf (3:3) aus einer Kugelkalotte (17) besteht, die mit einer am Auslegerkopf (3:3) befestigten Kugel (18) eine Kugelgelenkverbindung bildet.

5. Schienengebundener Mobilkran mit einem an das Kranfahrzeug gekoppelten Hilfswagen nach Anspruch 1 bis 4,
**dadurch gekennzeichnet,**
**daß** an der Abstützvorrichtung (6) um die obere Hälfte der Kugel (18) legbare Verriegelungen (19) vorgesehen sind, mit denen die Kugel (18) in der Kalotte (17) vertikal festlegbar ist.

6. Schienengebundener Mobilkran mit einem an das Kranfahrzeug gekoppelten Hilfswagen nach Anspruch 1 bis 5,
**dadurch gekennzeichnet,**
**daß** die Abstützvorrichtung (6) um ihre horizontale Achse (10) in eine horizontale Ruhelage auf dem Hilfswagen (2) verschwenkbar ist,

7. Schienengebundener Mobilkran mit einem an das Kranfahrzeug gekoppelten Hilfswagen nach Anspruch 1 bis 6,
**dadurch gekennzeichnet,**
**daß** mindestens ein Kraftspeicher (20) zwischen dem Hilfswagen (2) und der Abstützvorrichtung (6) derartig angelenkt ist, daß die im wesentlichen der Eigengewichtskraft entsprechende in dem Kraftspeicher (20) gespeicherte Kraft die Aufrichtbewegung der Abstützvorrichtung (6) aus der horizontalen Ruhelage unterstützt und die Abstützvorrichtung (6) im unbelasteten Zustand gegen einen ihre Schwenkbewegung begrenzenden Anschlag (13) bewegt.

## Claims

1. Track-bound mobile crane with an auxiliary wagon coupled to the crane vehicle, having a supporting device for the head of the boom which lies substantially horizontally and is articulated at the boom base to the pivoting frame of the mobile crane during transport,
**characterised in that**
the boom head (3:3) extending the boom (3) in a longitudinal direction is connected to the boom (3) with vertical articulation (4) and can be laid down on an abutment of the supporting device (6) which is secured to the auxiliary wagon (2) so as to be pivotable about a horizontal axle (10) aligned transversely with respect to the longitudinal axis of the auxiliary wagon, the boom head being connected in the laid-down state to the abutment by means of a detachable three-dimensional joint which for its part can be displaced on the supporting device (6) transversely with respect to the longitudinal axis of the auxiliary wagon.

2. Track-bound mobile crane with an auxiliary wagon coupled to the crane vehicle according to claim 1,
**characterised in that**
the boom head (3:3) is connected via a horizontal swivelling axis (4), extending transversely with respect to the longitudinal axis of the boom, to the upper flange of the boom (3), and via contact impact (5) to the lower flange.

3. Track-bound mobile crane with an auxiliary wagon coupled to the crane vehicle according to claims 1 and 2,
**characterised in that**
the abutment (19) for the boom head (3:3) is arranged on a support wagon (9) which can be moved on tracks (14) freely and with low friction on the side of the supporting device (6) remote from the pivot bearing (12), transversely with respect to the longitudinal axis of the auxiliary wagon (2).

4. Track-bound mobile crane with an auxiliary wagon coupled to the crane vehicle according to claims 1 to 3,
**characterised in that**
the abutment for the boom head (3:3) comprises a spherical cap (17) which forms a ball-and socket joint connection with a ball (18) secured to the boom head (3:3).

5. Track-bound mobile crane with an auxiliary wagon coupled to the crane vehicle according to claims 1 to 4,
**characterised in that**
there are provided on the supporting device (6) catches (19) which can be laid around the upper half of the ball (18) and with which the ball (18) can be vertically fixed in the spherical cap (17).

6. Track-bound mobile crane with an auxiliary wagon coupled to the crane vehicle according to claims 1 to 5,
**characterised in that**
the supporting device (6) can be pivoted about its horizontal axle (10) into a horizontal rest position on the auxiliary wagon (2).

7. Track-bound mobile crane with an auxiliary wagon coupled to the crane vehicle according to claims 1 to 6,
**characterised in that**
at least one energy accumulator (20) is coupled between the auxiliary wagon (2) and the supporting device (6) in such a way that the force stored in the energy accumulator, which corresponds substantially to the dead weight, supports the erecting movement of the supporting device (6) from the horizontal rest position and moves the supporting device (6) in its unloaded state against a stop (13) limiting its pivoting movement.

## Revendications

1. Grue mobile sur rails comportant un wagon auxiliaire couplé au véhicule de la grue, ayant un dispositif d'appui pour la tête de la flèche s'étendant généralement de façon horizontale et articulée au pied de la flèche au bâti tournant de la grue mobile pendant le transport,
**caractérisée en ce que** la tête de la flèche (3:3) prolongeant la flèche (3) en direction axiale longitudinale est reliée à la flèche (3) de façon verticalement articulée (4) et peut être déposée sur une butée du dispositif d'appui (6) qui est fixé autour d'un axe horizontal (10) orienté transversalement à l'axe longitudinal du wagon auxiliaire de façon pivotante sur le wagon auxiliaire (2), la tête de la flèche, dans l'état déposé, étant reliée à la butée au moyen d'une articulation spatiale amovible, qui, de son côté, est déplaçable sur le dispositif d'appui (6) transversalement à l'axe longitudinal du wagon auxiliaire.

2. Grue mobile sur rails comportant un wagon auxiliaire couplé au véhicule de la grue selon la revendication 1,
**caractérisée en ce que** la liaison de la tête de la flèche (3:3) est effectuée par l'intermédiaire d'un axe de pivotement horizontal (4) s'étendant transversalement à l'axe longitudinal de la flèche sur la membrure supérieure de la flèche (3) et d'un joint de contact (5) sur la membrure inférieure.

3. Grue mobile sur rails comportant un wagon auxiliaire couplé au véhicule de la grue selon les revendications 1 et 2,
**caractérisée en ce que** la butée (19) pour la tête de la flèche (3:3) est agencée sur un chariot d'appui (9), qui est librement déplaçable sans frottement sur des rails (14) sur le côté, opposé au palier pivotant (12), du dispositif d'appui (6) transversalement à l'axe longitudinal du wagon auxiliaire (2).

4. Grue mobile sur rails comportant un wagon auxiliaire couplé au véhicule de la grue selon les revendications 1 à 3,
**caractérisée en ce que** la butée pour la tête de la flèche (3:3) est constituée d'une calotte sphérique (17) qui forme, avec une sphère (18) fixée à la tête de la flèche (3:3), une liaison à rotule.

5. Grue mobile sur rails comportant un wagon auxiliaire couplé au véhicule de la grue selon les revendications 1 à 4,
**caractérisée en ce que**, sur le dispositif d'appui (6), sont prévus des verrous (19) pouvant être agencés autour de la moitié supérieure de la sphère (18), grâce auxquels la sphère (18) peut être fixée verticalement dans la calotte (17).

6. Grue mobile sur rails comportant un wagon auxiliaire couplé au véhicule de la grue selon les revendications 1 à 5,
**caractérisée en ce que** le dispositif d'appui (6) peut pivoter autour de son axe horizontal (10) dans une position de repos horizontale sur le wagon auxiliaire (2).

7. Grue mobile sur rails comportant un wagon auxiliaire couplé au véhicule de la grue selon les revendications 1 à 6,
**caractérisée en ce qu'**au moins un accumulateur d'énergie (20) est articulé entre le wagon auxiliaire (2) et le dispositif d'appui (6), **en ce que** l'énergie stockée dans l'accumulateur d'énergie (20) correspondant généralement à l'énergie de poids propre facilite le mouvement de redressement du dispositif d'appui (6) à partir de la position de repos horizontale et déplace le dispositif d'appui (6), dans l'état non chargé, contre une butée (13) limitant son mouvement pivotant.
